# EUROPÄISCHE PATENTSCHRIFT

(11) **EP 1 690 696 B1**
(45) Veröffentlichungstag und Bekanntmachung des Hinweises auf die Patenterteilung: **05.11.2008**
(21) Anmeldenummer: 06100691.2
(22) Anmeldetag: 23.01.2006
(51) Int. Cl.: B42C 1/12

(54) **Verfahren sowie Vorrichtung zum Abpressen von Druckerzeugnissen**
Method and apparatus for the pressing of print signatures
Dispositif et procédé pour l'endossage mécanique des signatures

(30) Priorität: 15.02.2005 DE 102005006773
(43) Veröffentlichungstag der Anmeldung: 16.08.2006
(73) Patentinhaber: Heidelberger Druckmaschinen AG, 69115 Heidelberg (DE)
(72) Erfinder: Richter, Lutz, 04435 Schkeuditz (DE); Tischer, Siegmar, 04451 Borsdorf (DE)

(56) Entgegenhaltungen:
- EP-A- 1 479 528
- US-A1- 2004 108 642
- US-A1- 2004 214 706
- US-B1- 6 363 851

## Beschreibung

Die Erfindung betrifft ein Verfahren zum Abpressen von Druckerzeugnissen gemäß dem Oberbegriff des Anspruchs 1 sowie eine Vorrichtung zum Abpressen von Druckerzeugnissen, gemäß dem Oberbegriff des Anspruchs 5.

In dieser Beschreibung werden die Begriffe Signatur, Falzbogenzusammenstellung und Broschur verwendet. Unter Signatur versteht sich hierbei ein einstückiges flächiges Element, etwa ein Papierbogen oder Umschlag. Dabei können die Signaturen ein oder mehrfach gefalzt in den Anlegern des Sammelhefters vorliegen, oder ungefalzt in einem so genannten Umschlaganleger, bei der ein Falz beim Ablegen die Transport- und Heftlinie Sammelstrecke in die Signatur eingebracht wird. Die Stapel lose und damit ungeheftet auf der Transport- und Heftlinie übereinander liegenden Signaturen werden als Falzbogenzusammenstellung bezeichnet. Durch das Heften wird aus der Falzbogenzusammenstellung eine Broschur, in der also die Signaturen nun fest miteinander verbunden sind.

Erfindungsgemäße Sammelhefter werden z.B. von der Brehmer
Buchbindereimaschinen GmbH, Leipzig unter der Typenbezeichnung ST400 vertrieben und sind so konzipiert, dass die Broschuren bis zur erfolgten Heftung und anschließenden Bereitstellung in der Ausgabestation in Längsrichtung der Rücken der Broschuren transportiert und in der Ausgabestation mittels eines Auswerfers an Auslagebänder übergeben werden, welche die Broschuren sodann quer zu ihrer bisherigen Transportrichtung weiterbefördern, und zwar in Richtung auf einen Trimmer, in welchem zunächst ein Vorderkantenschnitt und anschließend ein Kopfschnitt und ein Fußschnitt erfolgt.

Rückstichgeheftete Broschüren sind typischerweise auf der gehefteten Seite dicker als auf der offenen Seite. Werden derartige Broschüren übereinander gebracht, neigen sie dazu, einen schiefen, unhandlichen Stapel zu erzeugen, der ab einer gewissen Höhe stabilisiert werden muss, etwa durch Kreuzlegen, Umreifung oder andere Techniken. Werden solche Broschüren senkrecht aufgestellt, weisen sie nur eine schmale Kante auf, die dem Betrachter wenig Aufschluss über den Inhalt der Broschüre gibt, anders als das mit Druckerzeugnissen mit einem geraden Rücken der Fall wäre. Es ist daher wünschenswert, ein rückstichgeheftetes Druckerzeugnis, in eine Form zu bringen, die diese Nachteile nicht aufweist, nämlich im Wesentlichen quaderförmig ist.

Dazu gibt es aus dem Stand der Technik unterschiedliche Ansätze. Aus der europäischen Patentschrift EP 1 005 984 ist bekannt, ein Druckerzeugnis mit einem rechteckigen Rücken herzustellen, indem vor dem Übereinanderlegen an den Druckprodukten jeweils zwei gegenseitig beabstandete Schwächungslinien angebracht werden, wobei der gegenseitige Abstand der Schwächungslinien bei nacheinander folgenden Druckprodukten vergrößert wird.

Aus der europäischen Patentanmeldung EP 1 475 339 ist es bekannt, bei der Herstellung von Druckprodukten die Falzkante vor dem Zusammentragen zu pressen.

Aus der europäischen Patentschrift EP 1 479 528 ist es bekannt, ein geheftetes Druckerzeugnis im Stillstand durch Presswalzen in eine rechteckige Form zu bringen.

Aus der US 2004/0108642 A1 ist eine Vorrichtung bekannt, bei der von Anlegern vereinzelte Signaturen auf einer Sammelkette nacheinander abgelegt werden. Die auf die Weise zusammengetragene Broschuren werden rückstichgeheftet. Anschließend wird der Rücken der Broschur in einer Abpressstation in eine im Wesentlichen rechteckige Form gebracht.

Es ist nun die Aufgabe der Erfindung, ein Verfahren und eine Vorrichtung anzugeben, mit der die Erzeugung eines rückstichgehefteten Druckerzeugnisses besonders gut in die Produktion des Druckerzeugnisses eingebunden werden kann. Diese Aufgabe wird mit Hilfe des erfindungsgemäßen Verfahrens mit den im Anspruch 1 genannten Verfahrensschritten sowie mit einer der erfindungsgemäßen Vorrichtung mit den im Anspruch 5 genannten Merkmalen gelöst.

Bei erfindungsgemäßen Verfahren wird der Rücken der Broschur entlang der Transport- und Heftlinie eines Sammelhefters abgepresst. Durch diese "Inline"-Herstellung der rückstichgehefteten Druckerzeugnisse mit rechteckigem Rücken können die in der Technik des Sammelheften üblichen hohen Verarbeitungsgeschwindigkeiten erzielt werden und gleichzeitig ein attraktives Druckerzeugnis hergestellt werden. Zudem wird durch die Abpressung des Rückenbereichs des gehefteten Produkts die Stabilität des Produkts erheblich vergrößert, was sich positiv auf die Handhabung des Produkts durch nachgelagerte Verarbeitungseinrichtung wie z.B. Kreuzleger, Verpackungsmaschinen, Einsteckmaschinen, Umreifungseinrichtungen, Foliereinrichtungen usw. auswirkt. Auch sind die derart abgepressten Produkte flacher, so dass sie weniger auftragen bzw. aufsperren. Durch die gute Planlage des Produkts ist dies besonders vorteilhaft bei Produkten bei denen ein Stapel erzeugt werden muss, etwa in einem Kreuzleger.

Bei erfindungsgemäßen Verfahren wird die Dicke der zusammengetragenen Broschur auf der Sammelkette gemessen. Dadurch lassen sich einerseits Rückschlüsse darauf ziehen, ob die Broschur vollständig ist, andererseits können aus dieser Dickenmessung aber auch andere Parameter zur Optimierung des Verfahrens abgeleitet werden, etwa die Einstellung der Presselemente der Presseinrichtung in Abhängigkeit von der Dicke der Broschur. Dadurch werden die bei der Abpressung entstehenden, beträchtlichen Kräfte so auf das jeweilige Produkt angepasst, dass einerseits die Kräfte groß genug sind, um die gewünschte Verformung des Rückens der Broschur zu erzielen, andererseits aber die Kräfte so gering sind, dass die Beschädigung der Broschur durch zu hoch eingestellte Anpresskräfte verringert wird.

In einer weiteren vorteilhaften Ausgestaltung des erfindungsgemäßen Verfahrens werden die Messwerte der Dickenkontrolle zudem dazu verwendet, um in einen Umschlag, der von einem Umschlagfalzbogenanleger der Transport- und Heftlinie zugeführt wird, zwei zueinander parallel beabstandete Rillen einzubringen, wobei der Abstand zwischen diesen Rillen gerade der Dicke der Falzbogenzusammenstellung entspricht. Dies führt zu einem ästhetischen optischen Erscheinungsbild des fertigen Druckerzeugnisses.

Bevorzugte Ausführungsformen der erfindungsgemäßen Vorrichtung, vermittels der das erfindungsgemäße Verfahren durchführbar ist, werden im Folgenden unter Bezugnahme auf die Zeichnung im Einzelnen näher beschrieben. Es zeigen in schematischer Darstellung:
- Fig. 1: eine vereinfachte isometrische Ansicht einer Ausführungsform eines erfindungsgemäßen Sammelhefters zum Abpressen von Druckerzeugnissen,
- Fig. 2a, 2b: Draufsicht und seitliche Ansicht von Details einer Ausführungsform einer erfindungsgemäßen Pressvorrichtung
- Fig. 3: Querschnitt durch eine Ausführungsform einer erfindungsgemäßen Pressvorrichtung im Bereich der Abpressung des Rückens der Broschüre
- Fig. 4a, 4b: Draufsicht und seitliche Ansicht von Details einer weiteren Ausführungsform einer erfindungsgemäßen Pressvorrichtung
- Fig. 5: Querschnitt durch die Ausführungsform gemäß 4a, 4b einer erfindungsgemäßen Pressvorrichtung im Bereich der Abpressung des Rückens der Broschüre

Der Sammelhefter gemäß Fig. 1 umfasst im vorliegenden Ausführungsbeispiel drei Falzbogenanleger 10, 12, 14, die jeweils eine Signatur 16, 18, 20 an eine Transport- und Heftlinie 22 übergeben. Die auf diese Weise ab- und übereinander gelegten Signaturen 16, 18, 20 bilden gemeinsam eine Falzbogenzusammenstellung 30 die in einer Transportrichtung gemäß dem Pfeil P entlang einer Transport- und Heftlinie 22 transportiert wird, die sich entlang der Falzbogenanleger 10, 12, 14 und über eine Heftstation 24 hinaus bis zu einer Ausgabestation 29 mit Auslegebändern 29.1 erstreckt. Durch die Auslegebändern 29.1 wird die rückstichgeheftete und abgepresste Broschur 32 in Richtung des mit dem Buchstaben T gekennzeichneten Pfeils zu einem nachfolgenden, nicht gezeigten Trimmer transportiert um an den drei offnen Seiten beschnitten zu werden.

Zwischen den Falzbogenanleger 10, 12, 14 und der Heftstation 24 ist in dieser Ausführungsform beispielhaft ein Umschlagfalzbogenanleger 50 gezeigt, der einen Umschlag 51 zunächst falzt und dann auf die Falzbogenzusammenstellung 30 auf der Transport- und Heftlinie 22 ablegt. In einer weiteren Ausführungsform weist der Umschlagfalzbogenanleger 50 eine bekannte Rilleinrichtung auf, mit der Rillen (Schwächungslinien) in den Umschlag 51 einbringbar sind. Dabei werden in einer besonders vorteilhaften Ausführungsform zwei Rillen in den Umschlag 51 eingebracht, die in ihrer Beabstandung zueinander gerade der Dicke der Falzbogenzusammenstellung 30 entsprechen, die Rillen also im abgepressten Zustand gerade mit den Außenkanten des Rückens 31 der Broschur 32 übereinstimmen. Dabei ist zu beachten, dass der Umschlagfalzbogenanleger 50 den Umschlag 51 nicht notwendigerweise an den Schwächungslinien falzt, sondern vielmehr zur erleichterten Heftung in der Mitte des Bogens. Dabei handelt es sich bei diesem Falz vorteilhafterweise um einen Pflugfalz mit großem Radius, so dass die Falzlinie des Umschlags 51 nicht im Endprodukt auffällt.

Zwischen dem letzten Anleger 10, 12, 14 bzw. Umschlagfalzbogenanleger 50 und der Heftstation 24 ist eine Dickenkontrolle mit Messeinrichtung 33 vorgesehen, in welcher die Dicke der zu heftenden Falzbogenzusammenstellungen 30 ermittelt wird.

Die Heftstation 24 umfasst beim vorliegenden Ausführungsbeispiel zwei Heftköpfe 26 und einem jeweiligen derselben zugeordnete, in den Figuren nicht erkennbare Umbieger, welche mittels der Heftköpfe 26 in die zu heftenden Falzbogenzusammenstellungen 30 eingestochene Drahtklammern 27 umbiegen und zwar die Schenkel der Drahtklammern 27, welche die Falzbogenzusammenstellungen 30 durchdrungen haben.

Im Anschluss daran ist die erfindungsgemäße Pressvorrichtung 40 angeordnet, die den Rücken der gesammelten Broschuren 32 in eine im Wesentlichen rechteckige Form bringt.

In den Figuren 2 und 3 sind Details der erfindungsgemäßen Pressvorrichtung 40 lediglich schematisch gezeigt. Antriebe, Steuerungselemente, Gehäuse und andere Elemente, die nicht erfindungswesentlich sind und im Belieben des Fachmanns liegen wurden zur besseren Übersichtlichkeit weggelassen.

Die in Fig. 2a, 2b und 3 dargestellte Pressvorrichtung 40 weist oberhalb der Transport-und Heftlinie 22 mehrere Presselemente 41, 42 auf, nämlich eine obere Pressrolle 41 sowie zwei seitliche Pressrollen 42 die beidseits der Transport- und Heftlinie 22 angeordnet sind, im Wesentlichen im Bereich der oberen Pressrolle 41, insbesondere etwas stromaufwärts der oberen Pressrolle 41.

Dazu weisen die Pressrollen 42 eine entsprechende Stufe auf, um nicht die obere Pressrolle 41 zu blockieren und gleichzeitig ausreichende Stabilität für die seitlichen Pressrollen 42 zu gewähren, vergleiche Fig. 3. Die Umformung des Rückens 31 wird im Wesentlichen von der oberen Pressrolle 41 in Zusammenspiel mit den seitlichen Pressrollen 42 erzielt, und erfolgt dabei in einem Bereich, in dem die Broschur 32 noch fest zwischen den beiden seitlichen Pressrollen 42 erfasst ist. Diese halten den oberen Rand der Broschur 32 etwas unterhalb der Heftung fest, wonach die obere Pressrolle 41 den zuvor spitzen oberen Rand der Broschur 32 platt walzt, so dass eine rechteckige Form des Rückens 31 erreicht wird. Vorteilhafterweise sind die seitlichen Pressrollen 42 und die obere Pressrolle 41 so im Gehäuse 45 der Presseinrichtung 40 eingebaut, so dass ihre Position zueinander, insbesondere der Abstand entlang der Transportrichtung P zueinander variabel einstellbar ist.

Den Presselementen 41, 42 ist eine vordere Niederhalterrolle 43 vorgelagert und eine hintere Niederhalterrolle 44 nachgelagert. Die vorgelagerte Niederhalterrolle 43 dient einerseits dazu, die geheftete Broschur 32 beim Einlaufen zu zentrieren. Beide Niederhalterrollen 43, 44 dienen aber insbesondere auch dazu die Broschur 32 während des Abpressens durch die Presselemente 41, 42 sicher an das Trennblech 47 anzudrücken, um beim Abpressen ein Verrutschen zu verhindern und um so die Bildung des gewünschten rechteckigen Rückens 31 der Broschur 32 zu gewährleisten. In einer vorteilhaften Ausgestaltung sind den Niederhalterrollen 43, 44 im Bereich des Trennbleches 47 unten liegende Laufrollen zugeordnet, so dass ein unerwünschte Markieren der auf dem Trennblech 47 aufliegenden Signatur durch das Andrücken verhindert wird. Zudem kann eine oder beide der Niederhalterrollen 43, 44 ein Profil zur verbesserten Funktionalität aufweisen, etwa eine umlaufende Kerbe, um die Zentrierung zu verbessern.

Die Rollen 41, 42, 43, 44 bewegen sich dabei mit einer Umfangsgeschwindigkeit, die im Wesentlichen der Transportgeschwindigkeit der Broschur 32 entlang der Transport- und Heftlinie 22 entspricht. In einer vorteilhaften Ausführungsform ist wenigstens eine dieser Rollen 41, 42, 43, 44 angetrieben ausgeführt, vorteilhafterweise mindestens die Pressrollen 41, 42. Die Rollen 41, 42, 43, 44 sind an dem Gehäuse 45 der Presseinrichtung 40 jeweils federnd befestigt. Dadurch wird ein Ausfedern im Falle eines Stopps des Sammelhefters 5 ermöglicht.

Die Broschuren 32, die mittels der Transport- und Heftlinie 22 auf den Sattelblechen 23 transportiert werden bauen durch ihre mögliche unterschiedliche Dicke, abhängig von der Anzahl und der Dicke der gesammelten Signaturen 16, 18, 20 und des Umschlags 51 unterschiedlich nach oben auf. Dies kann beim so genannten "Selective Binding" oder "personalisiertem Binden" von Broschur 32 zu Broschur 32 unterschiedlich sein. Daher müssen alle Dickenanpassungen von dem First der Transport- und Heftlinie 22 bzw. des Trennbleches 47 aus nach oben durchgeführt werden, beziehungsweise bezüglich der seitlichen Pressrollen 42 zudem auch zusätzlich beidseitig seitlich zum Trennblech 47 durchgeführt werden, da die Broschur sowohl in die Höhe des Sattels als auch zu dessen Flanken aufbaut, an der die seitlichen Pressrollen angeordnet sind. Daher sind jeweils Positionsverstellungsmittel 41.1, 42.1, 43.1, 44.1 vorgesehen, vermittels der die Position der jeweiligen Rollen 41, 42, 43, 44 bezüglich der Transport- und Heftlinie 22 einstellbar ist. Dabei handelt es sich bei den Positionsverstellungsmitteln 41.1, 42.1, 43.1, 44.1 beispielsweise um simple Rändelräder. Alternativ kann es sich dabei auch um Stellglieder handeln, insbesondere auch solche, die von einer übergeordneten Steuerung automatisch auf die gewünschte Positionsvorgabe eingestellt werden, etwa auf Grund von Informationen hinsichtlich der Dicke der Falzbogenzusammenstellung 30, die von der Dickenkontrolle mit Messeinrichtung 33 ermittelt wurden. Alternativ ist aber auch eine automatische Verstellung in Ansprechen auf Informationen, die von einem Benutzer eingegeben werden denkbar. Die Positionsverstellungsmittel 41.1, 42.1, 43.1, 44.1 können gleichzeitig zur Einstellung der Anpresskraft der Rollen 41, 42, 43, 44 verwendet werden.

Zusätzlich zu der Positionsverstellungsmitteln 41.1, 42.1, 43.1, 44.1 der Rollen 41, 42, 43, 44 sind nicht gezeigte Positionsverstellungsmittel vorgesehen, mit der die komplette Pressvorrichtung 40 (ohne Trennblech 47, Sattelbleche 23 und Transport- und Heftlinie 22) angehoben beziehungsweise abgesenkt werden kann, je nach Ausführungsform ebenfalls automatisiert in Ansprechen auf Informationen die von der Dickenkontrolle mit Messeinrichtung 33 ermittelt oder von einem Bediener oder einer Übergeordneten Steuerung vorgegeben werden. Bei allen Stellgliedern kann es sich etwa um Motore, Pneumatikzylinder oder Hubmagnete handeln. Vorteilhafterweise erfolgt die Anpassung an die jeweilige Broschürendicke im laufenden Betrieb.

Ein Mitnehmer 22.1 an der Transport- und Heftlinie 22 transportiert die Broschur 32 entlang der Transportrichtung P. Der Mitnehmer 22.1 ist dabei derart an der Transport- und Heftlinie 22 angeordnet, dass er im Bereich der Presseinrichtung 40 unterhalb der seitlichen Pressrollen 42 verläuft. Die Broschur 32 liegt im Bereich der Pressvorrichtung 40 rittlings auf den Sattelblechen 23. Die Sattelbleche 23 sind im Bereich der Pressvorrichtung 40 abgesenkt. Im oberen Bereich wird die Broschur 32 von einem Trennblech 47 unter dem First gestützt. Dieses Trennblech 47 weist im Bereich der seitlichen Pressrollen 42 eine Aussparung 48 auf, die mit einer Einlaufschräge 49 versehen ist, um zerstörungsfrei den abgepressten Teil des Rückens 31 der Broschur 32 wieder auf das Trennblech 47 zu leiten.

Mit dieser Pressvorrichtung 40 lassen sich dadurch Broschuren 32 mit qualitativ hochwertigem Aussehen erzeugen, die durch den profilierten eckigen Rücken 31 eine höhere Eigenfestigkeit aufweisen und dadurch z.B. im Bücherregal besser aufstellbar sind. Zudem ist eine eventuelle Beschriftung des Rückens 31 lesbar und damit z.B. eine Identifizierung der Broschur 32 im Regal möglich. Auch hinsichtlich der Stapelbarkeit der Broschuren 32 sind die mit der erfindungsgemäßen Vorrichtung nach dem erfindungsgemäßen Verfahren erzeugten Druckerzeugnisse durch ihr verringertes Aufsperrverhalten verbessert.

In einer weiteren Ausführungsform wird, wie in den Fig. 4a, 4b und 5 dargestellt, das Trennblech 47 über ein Koppelgetriebe 52 von der Heftposition H um den Hubweg h in eine Abpressposition A bewegt. Das Produkt wird somit über eine Hubvorrichtung von der Transport- und Heftlinie 22 abgehoben.

### Liste der Bezugszeichen

- 5: Sammelhefter
- 10: Falzbogenanleger
- 12: Falzbogenanleger
- 14: Falzbogenanleger
- 16: Signatur
- 18: Signatur
- 20: Signatur
- 22: Transport- und Heftlinie
- 22.1: Mitnehmer
- 23: Sattelblech
- 24: Heftstation
- 26: Heftkopf
- 27: Drahtklammer
- 29: Ausgabestation
- 29.1: Auslegeband
- 30: Falzbogenzusammenstellung
- 31: Rücken
- 32: Broschur
- 33: Dickenkontrolle mit Messeinrichtung
- 40: Pressvorrichtung
- 41: mittlere obere Pressrolle
- 41.1: Positionsverstellungsmittel
- 42: seitliche Pressrolle
- 42.1: Positionsverstellungsmittel
- 43: vordere Niederhalterrolle
- 43.1: Positionsverstellungsmittel
- 44: hintere Niederhalterrolle
- 44.1: Positionsverstellungsmittel
- 45: Gehäuse der Pressvorrichtung
- 47: Trennblech
- 48: Aussparung
- 49: Einlaufschräge
- 50: Umschlagfalzbogenanleger
- 51: Umschlag
- 52: Koppelgetriebe
- 53: Kurvenscheibe
- 54: Trennblechführung
- H: Heftposition
- A: Abpressposition
- h: Hubweg

## Patentansprüche

1. Verfahren zum Abpressen von Druckerzeugnissen, bei dem Signaturen (16, 18, 20, 51) zu einer Transport- und Heftlinie (22) eines Sammelhefters (5) mittels einer Mehrzahl von Anlegern (10, 12, 14, 50) zugeführt,
und dort zu einer Falzbogenzusammenstellung (30) gesammelt werden,
und bei dem die Falzbogenzusammenstellung (30) zu einer Broschur (32) entlang der Transport- und Heftlinie (22) geheftet und anschließend der Rücken (31) der Broschur (32) mittels einer Presseinrichtung (40) abgepresst wird,
**dadurch gekennzeichnet,**
**dass** vor dem Abpressen des Rückens die Produktdicke der Broschur (32) mit einer Dickenkontrolle (33) ermittelt wird.

2. Verfahren nach Anspruch 1,
**dadurch gekennzeichnet,**
**dass** die Elemente der Presseinrichtung (40) und/oder die Presselemente (41, 42) und/oder Niederhalterrollen (43, 44) automatisch auf die Produktdicke der Broschur (32) eingestellt werden.

3. Verfahren nach Anspruch 1,
**dadurch gekennzeichnet,**
**dass** der Falzbogenzusammenstellung (30) vor der Heftung ein Umschlag (51) zugeführt wird und der Umschlag (51) mit einer Doppelrillung in Abhängigkeit von der Produktdicke der Falzbogenzusammenstellung (30) versehen wird.

4. Verfahren nach einem der vorhergehenden Ansprüche,
**dadurch gekennzeichnet,**
**dass** die Broschur (32) vor dem Abpressen aus der Heftposition (H) in eine Abpressposition (A) bewegt wird.

5. Sammelhefter (5) mit einer Mehrzahl von Anlegern (10, 12, 14, 50), sowie einer Transport- und Heftlinie (22) entlang der die Anleger (10, 12, 14, 50) angeordnet sind, sowie einer Heftstation (24), die stromabwärts der Anleger (10, 12, 14, 50) entlang der Transport- und Heftlinie (22) angeordnet ist, und einer stromabwärts nach der Heftstation (24) angeordneten Pressvorrichtung (40) entlang der Transport- und Heftlinie (22), die derart beschaffen ist, dass eine rückstichgeheftete Broschur (32) mit einem rechteckigen Rücken (31) erzeugbar ist,
**dadurch gekennzeichnet,**
**dass** der Sammelhefter (5) eine Dickenkontrolle (33) umfasst zur Messung der Dicke der Falzbogenzusammenstellung (30) auf der Transport- und Heftlinie (22).

6. Sammelhefter nach Anspruch 5,
**dadurch gekennzeichnet,**
**dass** die Presseinrichtung (40) eine Mehrzahl von Presselementen (41, 42) und Niederhalterrollen (43, 44) aufweist, mit der die Presskraft einleitbar und verstärkbar ist.

7. Sammelhefter nach Anspruch 6,
**dadurch gekennzeichnet,**
**dass** sich die Presselemente (41, 42) und Niederhalterrollen (43, 44) mit der Transportgeschwindigkeit der gehefteten Broschüren (32) bewegen, insbesondere der Transport der gehefteten Broschüren (32) durch die Presselemente (41, 42) erfolgt.

8. Sammelhefter nach Anspruch 6,
**dadurch gekennzeichnet,**
**dass** wenigstens eines der Presselemente (41, 42) oder eine der Niederhalterrollen (43, 44), mit einer Federkraft beaufschlagbar gelagert ist.

9. Sammelhefter nach Anspruch 6,
**dadurch gekennzeichnet,**
**dass** die Position wenigstens eines der Presselemente (41, 42) oder Niederhalterrollen (43, 44) hinsichtlich der Produktdicke der Broschüre (32) positionsverstellbar gelagert ist.

10. Sammelhefter nach Anspruch 5,
**dadurch gekennzeichnet,**
**dass** die Pressvorrichtung (40) seitliche Pressrollen (42) zur Unterstützung der Ausformung des rechteckigen Rückens (31) umfasst, wobei die seitlichen Pressrollen (42) insbesondere in dem Bereich des oberen Presselements (41) angeordnet sind, insbesondere etwas stromaufwärts der oberen Pressrolle (41).

11. Sammelhefter nach Anspruch 5,
**dadurch gekennzeichnet,**
**dass** die gesamte Pressvorrichtung (40) in Abhängigkeit der Produktdicke der Broschüre (32) positionsverstellbar gelagert ist.

12. Sammelhefter nach Anspruch 5,
**dadurch gekennzeichnet,**
**dass** Mittel zur Positionsverstellung der Pressvorrichtung (40) vorgesehen sind, vermittels der die Positionsverstellung der verschiedenen Komponenten (41, 42, 43, 44) automatisch erfolgen können.

13. Sammelhefter nach Anspruch 5,
**dadurch gekennzeichnet,**
**dass** der Sammelhefter (5) einen Umschlagfalzbogenanleger (50) aufweist, der Mittel zur Erzeugung einer Doppelrillung des Umschlags (51) mit einer variablen Beabstandung der Rillen entsprechend der gemessenen Produktdicke der Falzbogenzusammenstellung (30) umfasst.

14. Sammelhefter nach Anspruch 5,
**dadurch gekennzeichnet,**
**dass** der Sammelhefter (5) im Bereich der Pressvorrichtung (40) Trennblech (47) aufweist, das Sattelbleche (23) der Transport- und Heftlinie (22) unterstützt, wobei das Trennblech (47) eine Aussparung (48) aufweist, und wobei die Aussparung (48) wenigstens in Transportrichtung (P) eine Einlaufschräge (49) aufweist.

15. Sammelhefter nach Anspruch 14,
**dadurch gekennzeichnet,**
**dass** das Trennblech (47) über eine Hubvorrichtung (52, 53, 54) von einer Heftposition (H) in eine Abpressposition (A) angehoben wird.

16. Sammelhefter nach Anspruch 15,
**dadurch gekennzeichnet,**
**dass** die Hubeinrichtung ein kurvengesteuertes Koppelgetriebe ist.

## Claims

1. Method of pressing printed products in which signatures (16, 18, 20, 51) are fed to a transport and stitching line (22) of a saddle stitcher (5) by means of a plurality of feeders (10, 12, 14, 50), in which the signatures (16, 18, 20, 51) are gathered to form a combination of folded sheets (30) to be stitched along the transport and stitching line (22) to create a brochure (32), and in which subsequently the spine (31) of the brochure (32) is pressed by a pressing device (40),
**characterized by**
the fact that before the pressing of the spine, the product thickness of the brochure (32) is determined by means of a thickness control (33).

2. Method according to Claim 1,
**characterized by**
the fact that the elements of the pressing device (40) and/or the pressing elements (41, 42) and/or hold-down rollers (43, 44) are automatically adjusted to the product thickness of the brochure (32).

3. Method according to Claim 1,
**characterized by**
the fact that before the stitching operation, a cover (51) is fed to the composition of folded sheets (30), and that the cover (51) is provided with a double crease depending on the product thickness of the composition of folded sheets (30).

4. Method according to any one of the preceding claims,
**characterized by**
the fact that before the pressing operation, the brochure (32) is moved from the stitching position (H) into a pressing position (A).

5. Saddle stitcher (5) including a plurality of feeders (10, 12, 14, 50), a transport and stitching line (22) along which the feeders (10, 12, 14, 50) are arranged, a stitching station (24) provided downstream of the feeders (10, 12, 14, 50) along the transport and stitching line (22), and a pressing device (40) provided downstream of the stitching station (24) along the transport and stitching line (22), the pressing device being designed in such a way that a brochure (32) stitched at the spine and having a rectangular spine (31) can be created,
**characterized by**
the fact that the saddle stitcher (5) includes a thickness control (33) for measuring the thickness of the composition of folded sheets (30) on the transport and stitching line (22).

6. Saddle stitcher according to Claim 5,
**characterized by**
the fact that the pressing device (40) includes a plurality of pressing elements (41, 42) and hold-down rollers (43, 44) for introducing and increasing the pressing force.

7. Saddle stitcher according to Claim 6,
**characterized by**
the fact that the pressing elements (41, 42) and hold-down rollers (43, 44) move at the transport speed of the stitched brochures (32) and that in particular the stitched brochures (32) are transported by the pressing elements (41, 42).

8. Saddle stitcher according to Claim 6,
**characterized by**
the fact that at least one of the pressing elements (41, 42) or one of the hold-down rollers (43, 44) is supported so that a spring force can be applied thereto.

9. Saddle stitcher according to Claim 6,
**characterized by**
the fact that the position of at least one of the pressing elements (41, 42) or hold-down rollers (43, 44) is supported in a way that its position is adjustable with respect to the product thickness of the brochure (32).

10. Saddle stitcher according to Claim 5,
**characterized by**
the fact that the pressing device (40) comprises lateral pressing rollers (42) for assisting in the formation of the rectangular spine (31), the lateral pressing rollers (42) being arranged in particular in the region of the upper pressing element (41), in particular slightly upstream of the upper pressing roller (41).

11. Saddle stitcher according to Claim 5,
**characterized by**
the fact that the entire pressing device (40) is supported in a way that its position is adjustable depending on the product thickness of the brochure (32).

12. Saddle stitcher according to Claim 5,
**characterized by**
the fact that means for adjusting the position of the pressing device (40) are provided by means of which the position of the various components (41, 42, 43, 44) is adjustable automatically.

13. Saddle stitcher according to Claim 5,
**characterized by**
the fact that the saddle stitcher (5) includes a cover feeder (50) comprising means for creating a double crease in the cover (51), the distance between the creases being variable in accordance with the measured product thickness of the composition of folded sheets (30).

14. Saddle stitcher according to Claim 5,
**characterized by**
the fact that in the region of the pressing device, the saddle stitcher (5) includes a separating plate (47) which provides support for saddle plates (23) of the transport and stitching line (22) and has a recess (48) which has an inlet incline (49) at least in the direction of transport (P).

15. Saddle stitcher according to Claim 14,
**characterized by**
the fact that the separating plate (47) is lifted from a stitching position (H) into a pressing position (A) by a lifting device (52, 53, 54).

16. Saddle stitcher according to Claim 15,
**characterized by**
the fact that the lifting device is a cam-controlled linkage.

## Revendications

1. Procédé pour l'endossage d'impressions, où des signatures (16, 18, 20, 51) sont amenées à une ligne de transport et de brochage (22) d'une encarteuse-plieuse (5) au moyen d'un grand nombre de margeurs (10, 12, 14, 50),
- et y sont assemblées en un assemblage de feuilles pliées (30),
et l'assemblage de feuilles pliées (30) est broché en une brochure (32) le long de la ligne de brochage et de transport (22) et ensuite le dos (31) de la brochure (32) étant endossé au moyen d'un dispositif d'endossage (40),
**caractérisé en ce qu'**avant l'endossage du dos, l'épaisseur de la brochure (32) est déterminée par un contrôle d'épaisseur (33).

2. Procédé selon la revendication 1, **caractérisé en ce que** les éléments du dispositif de pesse (40) et/ou les éléments de presse (41, 42) et/ou des rouleaux de maintien (43, 44) sont réglés automatiquement à l'épaisseur de la brochure (32).

3. Procédé selon la revendication 1, **caractérisé en ce que** l'assemblage de feuilles pliées (30) avant le brochage reçoit une couverture (51) et la couverture (51) est munie d'une double nervure en fonction de l'épaisseur de l'assemblage de feuilles pliées (30).

4. Procédé selon l'une des revendications précédentes **caractérisée en ce qu'**avant l'endossage, la brochure (32) est déplacée de la position de brochage (H) à une position d'endossage (A).

5. Encarteuse-piqueuse (5) avec un grand nombre de margeurs (10, 12, 14, 50), ainsi qu'une ligne de transport et de brochage (22) le long de laquelle sont disposés les margeurs (10, 12, 14, 50) le long de la ligne de transport et de brochage (22) et un dispositif de presse (40) disposé en aval du poste de brochage (24) le long de la ligne de brochage et de transport (22) qui est réalisé de sorte qu'une brochure brochée au dos (32) peut être produite avec un dos (31) carré, **caractérisée en ce que** l'encarteuse-plieuse (5) comprend un contrôle d'épaisseur (33) pour la mesure de l'épaisseur de l'assemblage de feuilles pliées (30) sur la ligne de transport et de brochage (22).

6. Encarteuse-piqueuse selon la revendication 5, **caractérisée en ce que** le dispositif de presse (40) comprend un grand nombre d'éléments de presse (41, 42) et des rouleaux de maintien (43, 44) permettant de renforcer et d'appliquer la force de pressage.

7. Encarteuse-piqueuse selon la revendication 6, **caractérisée en ce que** les éléments de presse (41, 42) et les rouleaux de maintien (43, 44) se déplacent a la vitesse de transport des brochures brochées (32) en particulier le transport des brochures brochées (32) s'effectuant par les éléments de presse (41, 42).

8. Encarteuse-piqueuse selon la revendication 6, **caractérisée qu'**au moins l'un des éléments de presse (41, 42) ou l'un des rouleaux de maintien (43, 44) sont logés et peuvent subir l'impact d'une force de ressort.

9. Encarteuse-piqueuse selon la revendication 6, **caractérisée en ce que** la position d'au moins un des éléments de presse (41, 42) ou des rouleaux de maintien (43, 44) est agencée réglable en position par rapport à l'épaisseur de la brochure (32).

10. Encarteuse-piqueuse selon la revendication 5, **caractérisée en ce que** le dispositif de presse (40) comprend des rouleaux de presse latéraux (42) pour assister la déformation du dos carré (31), les rouleaux de presse latéraux (42) étant disposés en particulier dans la zone de l'élément de presse supérieur (41), en particulier environ en amont du rouleau de presse supérieur (41).

11. Encarteuse-piqueuse selon la revendication 5, **caractérisée en ce que** l'ensemble du dispositif de presse (40) est logé réglable en position en fonction de l'épaisseur de la brochure (32).

12. Encarteuse-piqueuse selon la revendication 5, **caractérisée en ce qu'**il est prévu des moyens pour le réglage de la position du dispositif de presse (40), au moyen duquel le réglage de position des différents composants (41, 42, 43, 44) peut s'effectuer automatiquement.

13. Encarteuse-piqueuse selon la revendication 5, **caractérisée en ce que** l'encarteuse-plieuse (5) présente un margeur-plieur de couvertures (50) qui comprend des moyens pour générer un double rainurage de la couverture (51) avec une distance variable des rainure en fonction de l'épaisseur mesurée de l'assemblage de feuilles pliées (30).

14. Encarteuse-piqueuse selon la revendication 5, **caractérisée** l'encarteuse-plieuse (5) présente dans la zone du dispositif d'endossage (40) une tôle de séparation qui soutient des tôles voutées (23) de la ligne de brochage et de transport (22), la tôle de séparation (47) présentant un évidement (48), l'évidement (48) présentant au moins dans la direction de transport (P) un plan oblique d'entrée (49).

15. Encarteuse-piqueuse selon la revendication 14, **caractérisée en ce que** la tôle de séparation (47) est soulevée par un dispositif de levage (52, 53, 54) d'une position de brochage (H) dans une position d'endossage (A).

16. Encarteuse-piqueuse selon la revendication 15, **caractérisée en ce que** le dispositif de levage est un engrenage d'accouplement commandé par came.
